# EUROPÄISCHE PATENTANMELDUNG

(11) **EP 0 992 228 A2**
(43) Veröffentlichungstag der Anmeldung: **12.04.2000**
(21) Anmeldenummer: 99119490.3
(22) Anmeldetag: 30.09.1999
(51) Int. Cl.: A61H 3/00, A61H 3/04

(54) **Vorrichtung zur veränderbaren Verringerung des von einer Person auf den Boden ausgeübten Gewichts**

(30) Priorität: 05.10.1998 DE 19845589
(71) Anmelder: RMT Lift & Transfer GmbH, 63128 Dietzenbach (DE)
(72) Erfinder: Sander, Wolfgang, 61197 Florstadt (DE); Resch, Bernhard, 63128 Dietzenbach (DE)
(74) Vertreter: Linser, Heinz, Physiker

(57) **Zusammenfassung**

Die Erfindung betrifft eine Vorrichtung zur veränderbaren Verringerung des von einer Person auf den Boden ausgeübten Gewichts, insbesondere einer behinderten Person. Die Vorrichtung weist ein Versorgungsdeck auf, welches mit einem Personen-Halte- und Stellsystem verbunden ist, wobei das Versorgungsdeck als Deckengerät oder als verfahrbare Ständeranlage ausgebildet ist. Das Personen-Halte- und Stellsystem zur Anpassung an den Patienten ist als stufenlos verstellbarer Doppelausleger ausgebildet.

## Beschreibung

Die Erfindung betrifft eine Vorrichtung zur veränderbaren Verringerung des von einer Person auf den Boden ausgeübten Gewichts, insbesondere einer behinderten Person.

Querschnittsgelähmte Personen oder Personen, bei denen eine Hüftgelenkoperation durchgeführt wurde, müssen zur Genesung oder Linderung ihres Leidens Laufübungen durchführen, wobei die betroffenen Glieder vom Körpergewicht entlastet werden müssen. In den Fällen, in denen die Möglichkeit gegeben ist, wird hierzu der Auftrieb des Wassers eingesetzt, in dem die betroffenen Personen in einem Schwimmbecken Bewegungsübungen durchführen. Nach modernen Erkenntnissen sollen auch frisch operierte Personen bereits einen Tag nach der Operation Geh- und Laufübungen durchführen, wobei jedoch Übungen im Wasser wegen der Operationswunde ausgeschlossen sind.

Ein weiterer Nachteil der Gewichtsreduzierung durch den Auftrieb im Wassers besteht darin, daß dieser bezogen auf eine bestimmte Person konstant ist, wobei ferner ein längerer Aufenthalt im Wasser wegen des Temperaturverlustes des Patienten nicht möglich ist. Laufübungen im Wasser können daher nur wahrend einer kurzen Zeit durchgeführt werden.

Es sind andererseits Gehhilfen und auch Lauf-Lernhilfen bekannt, welche insbesondere für Kinder oder Verletzte verwendet werden, um das Laufenlernen zu erleichtern. Diese Geräte bestehen beispielsweise aus einem fahrbaren Gestell, in das die Kinder oder die Verletzten hineingestellt werden. Zur Sicherheit können sie durch ein Geschirr gesichert werden. Es sind auch solche Ausführungen bekannt, welche mit einem Sitz ausgerüstet sind, so daß die Kinder auch im sitzen Laufbewegungen durchführen können.

Ferner sind auch Personen-Halte und Stellsysteme bekannt, bei denen die Personen mit Hilfe eines an einer Decke befindlichen Schienensystems durch Seil- und Gurtaufnahmen, die über eine Kurbel betätigt werden, gewichtsmäßig entlastet werden können.

Der Erfindung liegt die Aufgabe zugrunde, derartige Vorrichtungen zur zeitweisen Gewichtsentlastung vorzuschlagen, welche dem Patienten und seinen Bedürfnissen bzw. seinem Therapieplan genau anpaßbar ausgebildet sind und welche durch eine automatische Steuerung ihrer Funktionen variabler anwendbar sind.

Die Lösung dieser Aufgabe besteht bei der eingangs genannten Vorrichtung darin, daß das Personen-Halte- und Stellsystem zur genauen Anpassung an den Patienten und seinen Bedürfnissen als stufenlos verstellbarer Doppelausleger ausgebildet ist, mit dem der Patient mit Hilfe eines Geschirrs verbunden ist.

Gemäß der Erfindung sind die Ausleger einzeln oder parallel zueinander in der Höhe und Breite steuerbar ausgebildet.

Die Ausleger des Personen-Halte- und Stellsystems weisen zur Aufnahme und Steuerung des Patientengewichts Transmitter auf, welche zur Signalübertragung mit dem Steuergerät im Versorgungsdeck elektrisch verbunden sind. Somit lassen sich die Gewichtsreduzierungen auf jeder Seite des Stellsystems unabhängig voneinander stufenlos durchführen.

Die gesamte Steuerung des Systems nach der Erfindung ist fernbedienbar ausgebildet und das Versorgungsdeck weist mindestens eine Signalanzeige auf, welche die eingestellten Werte der Maße und Gewichte wiedergibt. Der Patient kann damit selbst die für ihn erforderlichen Maße und Gewichte bzw. Gewwichtsreduzierungen genau einstellen.

Die Auslegearme weisen Vertikal- und Horizontalgriffe für den Patienten auf, so daß für den Patienten eine ausreichende Sicherheit gegeben ist.

Das System nach der Erfindung kann mit einem Laufband kombiniert werden, dessen Laufgeschwindigkeit ebenfalls vom Versorgungsdeck steuerbar ist.

Die universelle Vorrichtung nach der Erfindung ist in einer Ausführungsform für alle gängigen Laufband-Baureihen aber auch zum Gehtraining ohne Laufband ausgebildet.

Im Gegensatz zu den bisher bekannten Personen-Halte-und Stellsystemen, die mit Seil- und Gurtaufnahmen mit Kurbelantrieb augerüstet sind, ist die vorliegende Erfindung als ein Doppelausleger-Hebegerät mit Personenhalterung ausgebildet, welches über ein Wechselakkusystem betrieben wird.

In einer Weiterbildung der Erfindung ist diese in der Ausbildung als Ständeranlage fahrbar ausgebildet, wobei die Verfahrbarkeit durch den Patienten erfolgt.

Die Energieversorgung für die elektronischen Bauteile erfolgt vorteilhaft mittels aufladbarer Batterien, so daß die Verfahrbarkeit netz und kabelunabhängig ausgebildet ist.

Die Erfindung wird anhand der Zeichnung, in der zwei Ausführungsbeispiele schematisch dargestellt sind, näher erläutert. Hierbei zeigen:
- Figur 1: eine schematische Darstellung in perspektivischer Sicht einer an der Decke zu befestigenden Vorrichtung, und
- Figur 2: eine schematische Darstellung entsprechend Figur 1 einer durch den Patienten verfahrbaren Vorrichtung.

In der Figur 1 bezeichnet 1 ein GFK - Gehäuse, welches an der direkt an der Decke oder in einem Gestell angebracht sein kann. Mit 2 ist ein Kopfteilrahmen bezeichnet, in dem ein Stellmotor 3 zur Verstellung der Liftarme bzw. Ausleger 6 und 7 angeordnet ist. Die Stellmotoren 4 für den linken Ausleger 6 und 5 für den rechten Ausleger 7 wirken über ein Hebelsystem auf den Ausleger 6 (links)bzw. den Ausleger 7 (rechts). Mit 8 und 9 sind Halteösen mit Digitalwaagen bezeichnet, welche mit Transmitter ausgerüstet sind. Eine Digitalwaagenanzeige 10 für beide Transmitter erlaubt die Ablesung der eingestellten Werte und damit eine genaue Einstellung der erforderlichen Werte für den Patienten. Mit 11 ist das gesamte Versorgungsdeck gekennzeichnet und mit 12 die Handbedienung für alle Verstellfunktionen schematisch angedeutet. Zur sicheren Bedienung sind die Gestelle mit Handgriffen 13 ausgerüstet.

Zur optimalen Gewichtsdifferenzmessung dienen die beiden Transmitter 8 und 9 an den Gurtaufnahmelaschen. Die gemessenen Werte werden über die beiden Anzeigen 10 abgelesen. Dieser Teil des Systems ist als Präzisions-Digitalwaage GM 4501 ausgebildet, welche pro Seite mit 50 kg max. belastet werden kann.

Die Doppelausleger lassen sich zur optimalen Patientenanpassung im Bereich von 350-550 mm stufenlos in der Breite verstellen, wie durch die Doppelpfeile angedeutet ist. Das Versorgungsdeck 11 ist, wie schon zuvor genannt, im Gehäuse 1 installiert. Es beinhaltet die komplette Steuerung, das Ladegerät, den Wechselakku sowie die Digitalwaagen-Displays oder Anzeigen und hat einen Netzanschluß 230V / 50Hz 14.

Beide Ausleger 6 und 7 sind einzeln und auch parallel steuerbar. Somit ist es möglich, bei einer nicht in einer Ebene verlaufenden Schulterhöhe eines Patienten die perfekte Gewichtsreduktion einzustellen und ihre Konstanz zu überwachen. Da die Konstruktion nach der Erfindung ein Pendeln des Patienten nahezu ausschließt ist auch die Wechseldynamik, die zu Messwertverfälschungen führen kann, nicht mehr gegeben. Um dem Patienten während der Therapie ein sicheres Gefühl zu geben, sind die Auslegerarme sowohl mit Vertikal - als auch Horizontalgriffen 13 ausgestattet, wobei die Horizontalgriffe wahlweise im Innen - oder Außenbereich der Auslegerarme benutzt werden können.

Die Grifflage bleibt für jeden Benutzer ähnlich, da die elektrisch verstellbaren Auslegerarme 6, 7 der Patientengröße entsprechend angepaßt sind. Die Vorrichtung nach der Erfindung läßt sich sowohl an einer Schienenkonstruktion über einem nicht näher dargestellten Laufband als auch in einer Parallelschiene zum Gehtraining auf dem Boden nutzen. Ebenso läßt sich die Erfindung mit einem Ständersystem zum einfachen Aufstellen verwenden.

In einer weiteren Ausführungsform der Erfindung ist das Ständersystem fahrbar ausgebildet, wie aus Figur 2 ersichtlich ist. Die technischen und elektronischen Elemente sind ähnlich wie diejenigen nach Figur 1 ausgebildet. Die Bezeichnungen sind gemäß Figur 2 mit einem Strichindex versehen. Die gesamte Vorrichtung befindet sich mit ihren elektronischen Elementen und Antrieben auf einem verfahrbaren Gestell 1', welches entsprechende Räder 16', 17'und 18' aufweist. Zur Verstellung der Abstände der Auslegearme 8' und 9' entsprechend der Pfeile 19'und 20' ist ein Verstellantrieb 2' vorgesehen. Die Säulen 3' und 4' sind mit den Auslegearmen 8' und 9' gelenkig verbunden, so daß die Teleskopgestänge mit ihren Antrieben 5' und 6' die Auslegearme 8' und 9'höhenmäßig verstellen können. Die Säulen 3' und 4' nehmen ferner die Versorgungseinheiten 13' und 14'auf. Eine Digitalwaagenanzeige 7' ist für den Patienten während der Betätigung der Vorrichtung sichtbar angeordnet. Die Bedienung der Vorrichtung und die Betätigung ihrer Antriebe erfolgt mittels einer Fernbedienung 15', welche über Kabel, Funk- oder Lichtsteuerung erfolgen kann. Bei der Betätigung der Vorrichtung erfaßt der Patient den Handlauf 12', mit dem er die Vorrichtung führen kann. 10'und 11'bezeichnen die Transmitter.

Die Vorrichtung nach der Erfindung ist derartig ausgebildet, daß ein Patient, beispielsweise ein Rollstuhlfahrer, diese selbständig bedienen kann, sofern er sich ein Haltegeschirr anlegen kann. Noch im Rollstuhl sitzend kann er die Auslegearme 8' und 9'soweit herablassen, daß er sein Geschirr mit diesem verbinden und die nötigen Einstellungen selbst vornehmen kann.

Die Vorrichtung nach der Erfindung bietet somit einen einheitlichen Aufbau für stationäre oder mobile Ausführungen, nämlich als feste Deckenkonstruktion, als eine an der Decke auf Schienen geführte Vorrichtung und als eine mobile Vorrichtung. Der einheitliche Grundaufbau ermöglicht eine rationelle und preisgünstige Fertigung und dennoch eine relative Variabilität bezüglich der einzelnen Ausführungsformen.

### Aufstellung der Zeichnungsbezifferungen

### Figur 1

1 : GFK - Gehäuse
2 : Kopfteilrahmen
3 : Stellmotor zur Verstellung der Liftarme
4 : Stellmotor Auslager links
5 : Stellmotor Ausleger rechts
6 : Ausleger links
7 : Ausleger rechts
8 : Halteöse mit Digitalwaagen - Transmitter links
9 : Halteöse mit Digitalwaagen - Transmitter rechts
10: Digitalwaagenanzeige für beide Transmitter
11: Versorgungsdeck
12: Handbedienung für alle Vestellfunftionen
13: Handgriffe
14: Stromversorgungsleitung

### Figur 2

| | |
|---|---|
| 1' : Fahrgestell | |
| 2' : Verstellantrieb für Fahrgestell | |
| 3' : Säule | 4' : Säule |
| 5' : Antrieb | 6' : Antrieb |
| 7' : Digitalwaagenanzeige | |
| 8' : Auslegearm | 9' : Auslegearm |
| 10': Transmitter | 11': Transmitter |
| 12': Handlauf | |
| 13': Versorgungseinheit | |
| 14': Versorgungseinheit | |
| 15' : Fernbedienung | |
| 16' : Rad | 17' : Rad |
| 18': Rad | |
| 19': Pfeil | |
| 20': Pfeil | |

## Patentansprüche

1. Vorrichtung zur veränderbaren Verringerung des von einer Person auf den Boden ausgeübten Gewichts, insbesondere einer behinderten Person, welche ein Versorgungsdeck aufweist und mit einem Personen-Halte- und Stellsystem verbunden ist, wobei das Versorgungsdeck als Deckengerät oder als Ständeranlage ausgebildet ist, **dadurch gekennzeichnet, daß** das Personen-Halte- und Stellsystem zur Anpassung an den Patienten als stufenlos verstellbarer Doppelausleger ausgebildet ist.

2. Vorrichtung nach Anspruch 1, **dadurch gekennzeichnet, daß** die Ausleger einzeln oder parallel zueinander in der Höhe und Breite unabhängig voneinander steuerbar ausgebildet sind.

3. Vorrichtung nach Anspruch 1 oder 2, **dadurch gekennzeichnet**, **daß** die Ausleger des Personen-Halte- und Stellsystems zur Aufnahme und Steuerung des Patientengewichts Transmitter aufweisen, welche zur Signalübertragung mit dem Steuergerät im Versorgungsdeck elektrisch verbunden sind.

4. Vorrichtung nach Anspruch 1 bis 3, **dadurch gekennzeichnet**, **daß** die gesamte Steuerung des Systems fernbedienbar ausgebildet ist.

5. Vorrichtung nach Anspruch 1 bis 4, **dadurch gekennzeichnet**, **daß** das Versorgungsdeck mindestens eine Signalanzeige aufweist, welche die eingestellten Werte der Maße und Gewichte wiedergibt.

6. Vorrichtung nach Anspruch 1 bis 5, **dadurch gekennzeichnet**, **daß** die Auslegearme Vertikal- und Horizontalgriffe zur Sicherung für den Patienten aufweisen.

7. Vorrichtung nach einem der voranstehenden Ansprüche, **dadurch gekennzeichnet**, **daß** das System mit einem Laufband kombiniert ist, dessen Laufgeschwindigkeit ebenfalls vom Versorgungsdeck steuerbar ist.

8. Vorrichtung nach einem der voranstehenden Ansprüche 1 - 6, **dadurch gekennzeichnet**, **daß** diese in der Ausbildung als Ständeranlage fahrbar ausgebildet ist und die Verfahrbarkeit durch den Patienten erfolgt.

9. Vorrichtung nach Anspruch 8, **dadurch gekennzeichnet, daß** die Energieversorgung für die elektronischen Bauteile mittels aufladbarer Batterien erfolgt, so daß die Verfahrbarkeit netz und kabelunabhängig ausgebildet ist.
